# EUROPÄISCHE PATENTSCHRIFT

(11) **EP 2 899 469 B1**
(45) Veröffentlichungstag und Bekanntmachung des Hinweises auf die Patenterteilung: **20.03.2019**
(21) Anmeldenummer: 15152580.5
(22) Anmeldetag: 27.01.2015
(51) Int. Cl.: F24C 15/06, F24C 7/08, B41M 5/24, B41M 5/26

(54) **Verfahren zum Herstellen eines Haushaltsgerätebauteils, welches zumindest bereichsweise aus Gel ausgebildet wird, sowie Haushaltsgerätebauteil**
Method for producing a domestic appliance component containing at least one area made of gel and domestic appliance component
Procédé de fabrication d'un élément d'appareil ménager étant conçu au moins partiellement en gel, et élément d'appareil ménager

(30) Priorität: 27.01.2014 DE 102014201425
(43) Veröffentlichungstag der Anmeldung: 29.07.2015
(73) Patentinhaber: BSH Hausgeräte GmbH, 81739 München (DE)
(72) Erfinder: Ester Sola, Francisco Javier, 50001 Zaragoza (ES); Esteras Duce, Ignacio, 50010 Zaragoza (ES); Kühn, Robert, 83349 Palling (DE); Michallik, Thaddäus, 83374 Traunwalchen (DE)

(56) Entgegenhaltungen:
- EP-A1- 2 050 720
- WO-A1-01/34401
- WO-A1-2011/100386
- WO-A1-2012/073153
- DE-A1-102004 027 622
- DE-A1-102010 022 701

## Beschreibung

Die Erfindung betrifft ein Verfahren zum Herstellen eines Haushaltsgerätebauteils, bei welchem ein Grundkörper bereitgestellt wird und eine Markierung mittels Laser auf dem Grundkörper erzeugt wird. Des Weiteren betrifft die Erfindung ein Haushaltsgerätebauteil, welches einen Grundkörper aufweist.

Haushaltsgerätebauteile sind in vielfältiger Ausgestaltung bekannt. In dem Zusammenhang können Backofentüren oder Kochfeldplatten oder eine Muffel, die einen Garraum begrenzt, oder eine Schienenauszugsvorrichtung, die in einer derartigen Muffel angeordnet sein kann und zur Aufnahme eines Gargutträgers ausgebildet sein kann, genannt werden.

Diese Haushaltsgerätebauteile können beispielsweise aus Glas oder Metall oder Kunststoff ausgebildet sein. Ebenso können beispielsweise Bedienblenden für eine Bedienvorrichtung eines Haushaltsgeräts als Haushaltsgerätebauteil vorgesehen sein, die beispielsweise aus Kunststoff ausgebildet sind. Diese bekannten Haushaltsgerätebauteile können Markierungen aufweisen, um dazu spezifische Informationen an einen Nutzer darstellen zu können. Diese können beispielsweise durch Markierungen, die einen Betriebszustand des Haushaltsgeräts darstellen, gegeben sein. Ebenso können jedoch auch Parameterwerte eines Betriebsparameters entsprechend dargestellt sein. Darüber hinaus ist es jedoch auch möglich, dass durch derartige Markierungen Einschubebenen in einem Garraum gekennzeichnet sind.

Bekannt ist es, dass Markierungen oder Gravuren durch einen Laser erzeugt werden. Eine derartige spezifische Ausgestaltung mit einem Laserlicht ermöglicht eine sehr präzise Linienführung und Konturendarstellung als auch die Erzeugung von sehr komplexen Informationen in Form von Symbolen und/oder Zahlen und/oder Buchstaben.

Die WO 01/34401 A1 beschreibt das Einbringen von Markierungen in eine äußere, auf einem Träger angeordnete Schicht mittels eines Lasers.

Die DE 10 2010 022 701 A1 beschreibt ein Verfahren zur Kennzeichnung eines Substrats.

Es ist Aufgabe der vorliegenden Erfindung, ein Verfahren sowie ein Haushaltsgerätebauteil bereitzustellen, mit welchem beziehungsweise bei welchem die materielle Ausgestaltung und Markierung variabler erfolgen kann.

Diese Aufgabe wird durch ein Verfahren und ein Haushaltsgerätebauteil gemäß den unabhängigen Ansprüchen gelöst.

Bei einem erfindungsgemäßen Verfahren zum Herstellen eines Haushaltsgerätebauteils wird ein Grundkörper bereitgestellt und eine Markierung mittels eines Lasers auf diesem Grundkörper erzeugt. Ein wesentlicher Gedanke der Erfindung ist darin zu sehen, dass der Grundkörper zumindest bereichsweise aus einem Gel ausgebildet wird und die Markierung im Gel erzeugt wird. Durch eine derartige materielle Ausgestaltung des Grundkörpers und einer spezifischen örtlichen Markierung mit einem Laser wird die Variabilität bei derartigen Haushaltsgerätebauteilen wesentlich erweitert. Materiell und bearbeitungsspezifisch kann daher unterschiedlichsten Anforderungen bezüglich des Einsatzbereiches dieses Haushaltsgerätebauteils besser Rechnung getragen werden. Formspezifisch und/oder im Hinblick auf das Gewicht können beispielsweise dadurch neue Möglichkeiten und Einsatzbereiche erschlossen werden.

Nicht zuletzt kann durch eine derartige materielle Ausgestaltung mit einer derartig spezifischen Bearbeitung mittels Laser auch optischen Anforderungen und Eigenschaften verbessert Rechnung getragen werden.

Bei dem erfindungsgemäßen Verfahren wird vorgesehen, dass der Grundkörper zumindest auf der Seite, auf welcher der Laserstrahl auf den Grundkörper eingestrahlt wird, mit einer Abdeckung abgedeckt wird, welche eine Glasplatte ist. Es kann in dem Zusammenhang auch bereits ein gewisser Schutz für den Grundkörper erzielt werden. Ein wesentlicher Vorteil ist darin zu sehen, dass dieser Grundkörper und die Abdeckung, die Bestandteile des Haushaltsgerätebauteils sind, bereits vor der Bearbeitung des Grundkörpers im Gelbereich mit dem Laser vormontiert werden können und dadurch erhebliche Montagevorteile erzielt werden können. Es ist dann nicht mehr erforderlich, den Grundkörper, der mit dem Laser bereits bearbeitet wurde, nachträglich noch mit der Abdeckung zu verbinden, was insbesondere Vorteile für die Beschädigungsvermeidung des Gelbereichs und der erzeugten Markierung mit sich bringt.

Vorzugsweise wird vorgesehen, dass als Gel ein Aerogel oder ein Cryogel oder ein Xerogel ausgebildet wird. Diese ganz spezifischen Gelmaterialien lassen sich dann auch individuell mittels des Lasers bearbeiten, so dass dann die oben genannten Vorteile nochmals verbessert werden. Durch diese spezifisch genannten Gele wird die Einsatzmöglichkeit in unterschiedlichen Technikgebieten des Haushaltsgerätebereichs, beispielsweise im Kältebereich oder im Wärmebereich, wie es durch Gargeräte spezifiziert ist, ermöglicht werden.

Vorzugsweise wird vorgesehen, dass das Gel als monolithisches Material bereitgestellt wird. Dies ist eine ganz besonders hervorzuhebende Ausführung, da somit der Grundkörper oder zumindest ein Teilbereich davon, welcher aus dem Gel ausgebildet ist, einstückig vorhanden ist und die Bearbeitbarkeit mittels des Lasers besonders vielfältig und variabel erfolgen kann.

Vorzugsweise wird vorgesehen, dass die Markierung auf einer Oberfläche des Gels ausgebildet wird. Dadurch lassen sich zweidimensionale Markierungen erzeugen, die auch sehr komplex ausgestaltet sein können. Darüber hinaus ist es jedoch auch möglich, dass die Markierung im Inneren des Gels ausgebildet wird. In dem Zusammenhang lassen sich auch dreidimensionale Markierungen erzeugen, so dass die Betrachtung von verschiedenen Seiten und die diesbezüglich verbundene Informationsübermittlung an einen Nutzer ebenfalls sehr vielfältig erfolgen können. Nicht zuletzt ist durch eine derartige Markierung im Inneren des Gels diese auch geschützt vor Verschmutzung oder einem Verkratzen oder dergleichen, so dass sie auch dauerhaft unverändert bestehen bleibt.

Vorzugsweise ist vorgesehen, dass die Markierung mit einer Laserlichtwellenlänge des Lasers zwischen 355 nm und 1064 nm erzeugt wird. Vorzugsweise können hier

Laserlichtwellenlängen verwendet werden, die im grünen Spektralbereich oder im Infrarotbereich liegen.

Vorzugsweise ist vorgesehen, dass zwischen dem Laserstrahl und dem Grundkörper eine Relativgeschwindigkeit zur Erzeugung der Markierung zwischen 20 mm/s und 400 mm/s eingestellt wird. Wird beispielsweise ein Laser mit einer Wellenlänge im grünen Spektralbereich verwendet, so kann vorzugsweise diese Relativgeschwindigkeit zwischen 80 mm/s und 120 mm/s sein.

Dies kann abhängig von weiteren Prozessparametern jedoch auch variieren, so dass die Relativgeschwindigkeit auch zwischen 20 mm/s und 1600 mm/s liegen kann. Diese Relativgeschwindigkeit kann insbesondere auch von dem Abstand des Lasers zu dem Grundkörper beziehungsweise zu der bearbeiteten Ebene und/oder von der Größe des Laserstrahls an der Auftreffstelle am Grundkörper und die diesbezügliche Laserpunktgröße abhängen.

Vorzugsweise wird eine Pulsfrequenz des Laserstrahls des Lasers zwischen 5 kHz und 25 kHz eingestellt.

Insbesondere wird ein Durchmesser des Laserstrahls des Lasers an der mit der Markierung zu versehenden Stelle des Grundkörpers zwischen 8 µm und 100 µm eingestellt.

Vorzugsweise wird somit vorgesehen, dass der Grundkörper und die Abdeckung als Komponenten des Haushaltsgerätebauteils verbunden werden und nach dem Verbinden, insbesondere nach dem Verbau des Haushaltsgerätebauteils, an dem Haushaltsgerät die Markierung erzeugt wird. Dies bekräftigt die oben genannten Vorteile nochmals und ermöglicht auch eine sehr präzise und ortsgenaue Erzeugung der Markierung, da in dem Zusammenhang dann auch bereits weitere Komponenten des Haushaltsgeräts im Hinblick auf ihre Position beziehungsweise auf ihre Relativposition zu dem Haushaltsgerätebauteil bekannt sind.

Des Weiteren betrifft die Erfindung ein Haushaltsgerätebauteil, welches einen Grundkörper aufweist, wobei der Grundkörper zumindest bereichsweise aus einem Gel ausgebildet ist und in dem Gel eine Markierung mit einem Laser ausgebildet ist. Der Grundkörper ist zumindest auf der Seite, auf welcher beim Erzeugen der Markierung der Laserstrahl eingestrahlt wird, mit einer als Glasplatte ausgebildeten Abdeckung abgedeckt.

Besonders vorteilhaft ist es, dass das Gel ein Aerogel oder ein Xerogel oder ein Cryogel ist, so dass das Gel allgemein in diesen spezifischen Ausführungen als hochporöser Festkörper gestaltet ist. Das Endprodukt in diesem Gelbereich ist somit jeweils ein getrocknetes Gel, wobei bei Aerogelen eine überkritische Trocknung, bei Xerogelen eine Trocknung unter Umgebungsbedingungen und bei Cryogelen eine Gefriertrocknung gegeben ist. Dadurch definieren sich diese drei genannten Materialklassen. Bei diesen genannten spezifischen Gelen kann wiederum in einzelne Gruppen unterschieden werden, wobei hier beispielsweise Gele auf Silikatbasis oder auf Polymerbasis genannt seien. Grundsätzlich ist die Ausgestaltung des Gels als transparentes oder transluzentes Aerogel oder Xerogel oder Cryogel auf organischer, anorganischer oder Hybridbasis möglich.

Die Ausgestaltung der Abdeckung als Glas kann beispielsweise in Form eines Kalt-Natronglases oder eines Borosilikatglases oder als Glaskeramik vorgesehen sein.

Es kann auch vorgesehen sein, dass das Haushaltsgerätebauteil auf beiden gegenüberliegenden Seiten des Grundkörpers eine entsprechende Abdeckung aufweist.

Die Gravur mit dem Laser kann dann durch diese Abdeckungen hindurch erfolgen. Insbesondere ist vorgesehen, dass die Ausgestaltung der Abdeckung so ist, dass die eingestellten Prozessparameter des Lasers sowohl mit der Abdeckung als auch ohne im Wesentlichen gleich sind, insbesondere gleich sind.

Vorzugsweise ist das Haushaltsgerätebauteil ein Teil einer Tür, insbesondere einer Tür eines Gargeräts oder eine Platte einer Beleuchtungseinheit im Garraum oder eine Platte als Schutz vor temperaturempfindlichen elektronischen Bauteilen. Auch sind selbstverständlich andere Haushaltsgerätebauteile wie Bedienblenden oder Muffeln etc. möglich.

Eine derartige Ausgestaltung eines Grundkörpers mit einem mittels Laser markierten Gel kann auch für die Beleuchtungsfunktion des Haushaltsgeräts eine lichtverändernde Eigenschaft aufweisen, so dass auch optische Effekte zur technischen Informationsübermittlung oder zusätzlich auch zur ästhetischen Ausgestaltung beitragen. Für die Elektronik kann es beispielsweise für optische Sensoren hilfreich sein, einen entsprechenden Grundkörper gemäß der Erfindung zu gestalten. Dazu können beispielsweise auch Gitterstrukturen in dem Gel erzeugt werden.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig. 1: eine Fertigungsvorrichtung für ein Haushaltsgerätebauteil; und
- Fig. 2: eine perspektivische Darstellung eines Ausführungsbeispiels eines Haushaltsgeräts mit zumindest einem Ausführungsbeispiel eines erfindungsgemäßen Haushaltsgerätebauteils.

In den Figuren werden gleiche oder funktionsgleiche Elemente mit den gleichen Bezugszeichen versehen.

In Fig. 1 ist eine Fertigungsvorrichtung 1 gezeigt, die eine Steuereinheit 2 umfasst. Die Steuereinheit 2 steuert zumindest einen Laser 3, der an der Haltevorrichtung 4 befestigt ist. Die Haltevorrichtung 4 ist zumindest in Teilkomponenten bewegbar, wobei sie dazu ebenfalls über die Steuereinheit 2 steuerbar ist.

Mit der Fertigungsvorrichtung 1 kann ein Haushaltsgerätebauteil hergestellt werden, welches einen Grundkörper 5 aufweist, der im Ausführungsbeispiel vollständig aus einem Aerogel oder Cryogel oder Xerogel ausgebildet ist. Ein diesbezüglich hochporöser Festkörper ist monolithisch bereitgestellt und wird mit dem Laser 3 bearbeitet, wobei dazu auf einer Oberseite 5a und/oder im Inneren 5b zumindest eine Markierung 10 (an der Oberseite 5a) oder 11 (im Inneren 5b) als Lasergravur ausgebildet wird. Dieser Grundkörper 5 ist dann Bestandteil eines Haushaltsgerätebauteils, welches beispielsweise als eine Tür 6, wie es beim Haushaltsgerät 7 gemäß Fig. 2 ausgebildet ist, oder als Bestandteil einer Muffel 8, die einen Innenraum 9 begrenzt, oder als Bestandteil einer Beleuchtungsvorrichtung, wie sie an dem Haushaltsgerät 7 verbaut sein kann, oder als Bestandteil einer Bedienblende, wie sie an dem Haushaltsgerät 7 verbaut sein kann, ausgebildet sein kann.

Gerade bei der Verwendung des Grundkörpers 5 bei einer Tür 6 kann in dem Zusammenhang vorgesehen sein, dass die Tür 6 eine Frontplatte und eine Rückplatte aufweist und in einem Zwischenraum zwischen diesen beiden Platten, die beispielsweise Glasplatten sein können, der Grundkörper 5 angeordnet ist. Es kann in dem Zusammenhang auch vorgesehen sein, dass zunächst der Grundkörper 5 mit der zumindest einen Abdeckung als Glasplatte, vorzugsweise mit beiden Abdeckungen, gefertigt wird und dann dieser Aufbau beziehungsweise dieses Modul in der Fertigungsvorrichtung 1 weiter bearbeitet wird und dazu mittels des Lasers 3 der Grundkörper 5 markiert wird. Insbesondere kann ein Laser 3 verwendet werden, der ein Laserlicht im grünen Spektralbereich aufweist. Es kann jedoch auch ein Infrarotlaser verwendet werden.

### Bezugszeichenliste

- 1: Fertigungsvorrichtung
- 2: Steuereinheit
- 3: Laser
- 4: Haltevorrichtung
- 5: Grundkörper
- 5a: Oberseite
- 5b: Inneres
- 6: Tür
- 7: Haushaltsgerät
- 8: Muffel
- 9: Innenraum
- 10: Markierung
- 11: Markierung

## Patentansprüche

1. Verfahren zum Herstellen eines Haushaltsgerätebauteils, bei welchem ein Grundkörper (5) bereitgestellt wird und eine Markierung (10, 11) mittels einem Laser (3) auf dem Grundkörper (5) erzeugt wird, wobei der Grundkörper (5) zumindest bereichsweise aus einem Gel ausgebildet wird und die Markierung (10, 11) im Gel erzeugt wird, **dadurch gekennzeichnet, dass** der Grundkörper (5) zumindest auf der Seite, auf welcher der Laserstrahl eingestrahlt wird, mit einer Abdeckung abgedeckt wird, und dass die Abdeckung als Glasplatte bereit gestellt wird.

2. Verfahren nach Anspruch 1, **dadurch gekennzeichnet, dass** als Gel ein Aerogel oder ein Cryogel oder ein Xerogel ausgebildet wird, wobei das Cryogel ein getrocknetes Gel ist, bei welchem eine Gefriertrocknung gegeben ist.

3. Verfahren nach Anspruch 1 oder 2, **dadurch gekennzeichnet, dass** das Gel als monolithisches Material bereit gestellt wird.

4. Verfahren nach einem der vorhergehenden Ansprüche, **dadurch gekennzeichnet, dass** eine Markierung (10) auf einer Oberfläche (5a) des Gels ausgebildet wird.

5. Verfahren nach einem der vorhergehenden Ansprüche, **dadurch gekennzeichnet, dass** eine Markierung (11) im Inneren (5b) des Gels ausgebildet wird.

6. Verfahren nach einem der vorhergehenden Ansprüche, **dadurch gekennzeichnet, dass** die Markierung (10, 11) mit einer Laserlichtwellenlänge zwischen 355 nm und 1064 nm erzeugt wird.

7. Verfahren nach einem der vorhergehenden Ansprüche, **dadurch gekennzeichnet, dass** zwischen dem Laserstrahl und dem Grundkörper (5) eine Relativgeschwindigkeit zur Erzeugung der Markierung (10, 11) zwischen 20 mm/s und 1600 mm/s eingestellt wird.

8. Verfahren nach einem der vorhergehenden Ansprüche, **dadurch gekennzeichnet, dass** eine Pulsfrequenz des Laserstrahls des Lasers (3) zwischen 5 kHz und 25 kHz eingestellt wird.

9. Verfahren nach einem der vorhergehenden Ansprüche, **dadurch gekennzeichnet, dass** ein Durchmesser des Laserstrahls des Lasers (3) an der mit der Markierung (10, 11) zu versehenden Stelle des Grundkörpers (5) zwischen 8 µm und 100 µm, eingestellt wird.

10. Verfahren nach einem der vorhergehenden Ansprüche, **dadurch gekennzeichnet, dass** der Grundkörper (5) und die Abdeckung als Komponenten des Haushaltsgerätebauteils verbunden werden und nach dem Verbinden, insbesondere nach dem Verbau des Haushaltsgerätebauteils an dem Haushaltsgerät (1), die Markierung (10, 11) erzeugt wird.

11. Haushaltsgerätebauteil welches einen Grundkörper (5) aufweist, wobei der Grundkörper (5) zumindest bereichsweise aus einem Gel ausgebildet ist und in dem Gel eine Markierung (10, 11) mit einem Laser (3) ausgebildet ist, **dadurch gekennzeichnet, dass** der Grundkörper (5) zumindest auf der Seite, auf welcher beim Erzeugen der Markierung (10, 11) der Laserstrahl eingestrahlt wird, mit einer als Glasplatte ausgebildeten Abdeckung abgedeckt ist.

12. Haushaltsgerätebauteil nach Anspruch 11, **dadurch gekennzeichnet, dass** das Gel ein Aerogel oder ein Xerogel oder ein Cryogel ist, wobei das Cryogel ein getrocknetes Gel ist, bei welchem eine Gefriertrocknung gegeben ist.

## Claims

1. Method for producing a household appliance component, in which a base body (5) is provided and a marking (10, 11) is generated on the base body (5) by means of a laser (3), wherein the base body (5) is embodied as made of a gel at least in regions and the marking (10, 11) is generated in the gel, **characterised in that** the base body (5) is covered by a cover at least on the side on which the laser beam is radiated in, and that the cover is provided as a glass plate.

2. Method according to claim 1, **characterised in that** an aerogel or a cryogel or a xerogel is embodied as the gel, wherein the cryogel is a dried gel in which a freeze-drying is present.

3. Method according to claim 1 or 2, **characterised in that** the gel is provided as a monolithic material.

4. Method according to one of the preceding claims, **characterised in that** a marking (10) is embodied on a surface (5a) of the gel.

5. Method according to one of the preceding claims, **characterised in that** a marking (11) is embodied in the interior (5b) of the gel.

6. Method according to one of the preceding claims, **characterised in that** the marking (10, 11) is generated with a laser light wavelength between 355 nm and 1064 nm.

7. Method according to one of the preceding claims, **characterised in that** between the laser beam and the base body (5) a relative speed for generating the marking (10, 11) is set between 20 mm/s and 1600 mm/s.

8. Method according to one of the preceding claims, **characterised in that** a pulse frequency of the laser beam of the beam (3) is set between 5 kHz and 25 kHz.

9. Method according to one of the preceding claims, **characterised in that** a diameter of the laser beam of the laser (3) on the side of the base body (5) to be provided with the marking (10, 11) is set between 8 µm and 100 µm.

10. Method according to one of the preceding claims, **characterised in that** the base body (5) and the cover are connected as components of the household appliance component and, after connecting, in particular after installing the household appliance component on the household appliance (1), the marking (10, 11) is generated.

11. Household appliance component which has a base body (5), wherein the base body (5) is embodied as made of a gel at least in regions and a marking (10, 11) is embodied in the gel by using a laser (3), **characterised in that** the base body (5) is covered by a cover embodied as a glass plate at least on the side on which the laser beam is radiated in when generating the marking (10, 11).

12. Household appliance component according to claim 11, **characterised in that** the gel is an aerogel or a xerogel or a cryogel, wherein the cryogel is a dried gel in which a freeze-drying is present.

## Revendications

1. Procédé destiné à la fabrication d'un élément d'appareil électroménager, dans lequel un corps de base (5) est fourni et un repère (10, 11) est généré au moyen d'un laser (3) sur le corps de base (5), dans lequel le corps de base (5) est réalisé au moins en partie à partir d'un gel et le repère (10, 11) est généré dans le gel, **caractérisé en ce que** le corps de base (5) est revêtu avec un revêtement au moins sur le côté sur lequel le rayon laser est irradié, et **en ce que** le revêtement est fourni en tant que plaque de verre.

2. Procédé selon la revendication 1, **caractérisé en ce qu'**un aérogel ou un gel cryogénique ou un xérogel est réalisé en tant que gel, dans lequel le gel cryogénique est un gel déshydraté, dans lequel une lyophilisation est effectuée.

3. Procédé selon la revendication 1 ou 2, **caractérisé en ce que** le gel est fourni en tant que matériau monolithique.

4. Procédé selon l'une des revendications précédentes, **caractérisé en ce qu'**un repère (10) est réalisé sur une surface (5a) du gel.

5. Procédé selon l'une des revendications précédentes, **caractérisé en ce qu'**un repère (11) est réalisé à l'intérieur (5b) du gel.

6. Procédé selon l'une des revendications précédentes, **caractérisé en ce que** le repère (10, 11) est généré avec une longueur d'onde de lumière laser comprise entre 355 nm et 1064 nm.

7. Procédé selon l'une des revendications précédentes, **caractérisé en ce que**, entre le rayon laser et le corps de base (5), une vitesse relative destinée au repère (10, 11) est réglée entre 20 mm/s et 1600 mm/s.

8. Procédé selon l'une des revendications précédentes, **caractérisé en ce qu'**une fréquence d'impulsion du rayon laser du laser (3) est réglée entre 5 KHz et 25 KHz.

9. Procédé selon l'une des revendications précédentes, **caractérisé en ce qu'**un diamètre du rayon laser du laser (3) est réglé au niveau de l'emplacement du corps de base (5) à doter d'un repère (10, 11) entre 8 µm et 100 µm.

10. Procédé selon l'une des revendications précédentes, **caractérisé en ce que** le corps de base (5) et le revêtement sont reliés en tant que constituants de l'élément d'appareil électroménager et après la liaison, en particulier après la pose de l'élément d'appareil électroménager au niveau de l'appareil électroménager (1), le repère (10, 11) est généré.

11. Elément d'appareil électroménager qui présente un corps de base (5), dans lequel le corps de base (5) est réalisé au moins en partie à partir d'un gel et un repère (10, 11) est réalisé dans le gel avec un laser (3), **caractérisé en ce que** le corps de base (5) est revêtu avec un revêtement réalisé en tant que plaque de verre au moins sur le côté sur lequel le rayon laser est irradié lors de la génération du repère (10, 11).

12. Elément d'appareil électroménager selon la revendication 11, **caractérisé en ce que** le gel est un aérogel ou un xérogel ou un gel cryogénique, dans lequel le gel cryogénique est un gel déshydraté, dans lequel une lyophilisation est effectuée.
